# EUROPÄISCHE PATENTSCHRIFT

(11) **EP 3 255 735 B1**
(45) Veröffentlichungstag und Bekanntmachung des Hinweises auf die Patenterteilung: **26.09.2018**
(21) Anmeldenummer: 17181924.6
(22) Anmeldetag: 08.03.2016
(51) Int. Cl.: H01R 13/24, H01R 12/57

(54) **FEDERKONTAKTSTIFT**
SPRING LOADED CONTACT PIN
TIGE DE CONTACT À RESSORT

(43) Veröffentlichungstag der Anmeldung: 13.12.2017
(62) Teilanmeldung aus: 16708674.3
(73) Patentinhaber: Rosenberger Hochfrequenztechnik GmbH & Co. KG, 83413 Fridolfing (DE)
(72) Erfinder: Gruber, Andreas, 83410 Laufen (DE)

(56) Entgegenhaltungen:
- WO-A1-2006/025510
- JP-A- 2009 294 149
- US-A1- 2015 325 939

## Beschreibung

### GEBIET DER ERFINDUNG

Die vorliegende Erfindung betrifft einen Federkontaktstift sowie ein Herstellungsverfahren für einen Federkontaktstift.

### TECHNISCHER HINTERGRUND

Federkontaktstifte, Federkontakte oder Federstifte sind Kontaktierungselemente, die für die Prüfung von elektronischen Komponenten verwendet werden. Federkontaktstifte werden zudem in lösbaren elektrischen Steckverbindungen eingesetzt.

Dabei wird die Kontaktierung durch Antastung mittels eines federunterstützten Stiftes erzeugt. Andere Bezeichnungen aus dem Fachjargon sind Testpin, Prüfspitze, gefederter Kontakt, Prüfpin oder auch Pogo®-Pin.

Die US 2013/0330983 A1 zeigt einen Federkontaktstift mit einer Hülse, einer Feder, einer Isolierkugel und einem Kolben.

Die EP 2 180 326 A1 zeigt einen Federkontaktstift mit einer Hülse mit einer in der Hülse angeordneten Feder; mit einem Kolben, welcher zumindest teilweise in der Hülse angeordnet ist; und mit einem Kontaktelement, welches zumindest teilweise in der Hülse angeordnet ist und welches eingerichtet ist, die Hülse und/oder den Kolben zu kontaktieren.

Die US 7008270 B1 zeigt einen Federkontaktstift.
Die JP 2004129658 A zeigt einen Federkontaktstift.

Die EP 1 251 374 A2 zeigt eine Aufnahme für einen Federkontaktstift.
Die JP 2000208344 A zeigt einen Federkontaktstift.
Die JP 2004252477 A zeigt einen Federkontaktstift.
Die US 2006/0051997 A1 zeigt einen Federkontaktstift.
Die US 5,151,040 zeigt einen Federkontaktstift.
Die JP 2008149624 zeigt einen Federkontaktstift.
Die WO 2006/025510 A1 zeigt einen Federkontaktstift.
Die WO 2013/055630 A1 zeigt einen Federkontaktstift.

Bei bekannten Federkontaktstiften kommt es gelegentlich zu einer Verkantung des Kolbens in der Hülse. Dies ist eine Ursache für passive Intermodulation.

### ZUSAMMENFASSUNG DER ERFINDUNG

Vor diesem Hintergrund liegt der vorliegenden Erfindung die Aufgabe zugrunde, einen Federkontaktstift mit reduzierter passiver Intermodulation anzugeben.

Erfindungsgemäß wird diese Aufgabe durch einen Federkontaktstift mit den Merkmalen des Patentanspruchs 1 und/oder durch ein Herstellungsverfahren mit den Merkmalen des Patentanspruches 6 gelöst.

Demgemäß ist vorgesehen:
- ein Federkontaktstift mit einer Hülse; mit einer in der Hülse angeordneten Feder; mit einem Kolben, welcher zumindest teilweise in der Hülse angeordnet ist; und mit einem Kontaktelement, welches zumindest teilweise in der Hülse angeordnet ist und welches eingerichtet ist, die Hülse und den Kolben zu kontaktieren, wobei das Kontaktelement als Kreisring mit einer Bohrung und mit abgewinkelten Kontaktzungen ausgebildet ist, wobei das Kontaktelement den Kolben kontaktiert, wobei der Kolben eine Stufe aufweist, welche eingerichtet ist, mit einem korrespondierenden inneren Anschlagelement der Hülse zusammenzuwirken, um den Kolben in der Hülse zu halten, wobei die Hülse insbesondere an einer inneren Oberfläche zu dem Kolben korrespondierende Führungsflächen aufweist;
- ein Herstellungsverfahren für einen Federkontaktstift mit einer Länge von 8 mm bis 15 mm und/oder mit einem Durchmesser zwischen 0,5 mm und 3 mm mit den Schritten: Bereitstellen einer Hülse; Einsetzen einer Feder in die Hülse; Montieren eines Kontaktelements, insbesondere eines Kontaktringes mit Kontaktzungen in der Hülse; und Einsetzen eines Kolbens in die Hülse.
Die der vorliegenden Erfindung zugrunde liegende Idee besteht darin, in einem Federkontaktstift einen homogenen Kontakt zwischen dem Kolben und der Hülse sicherzustellen.
Erfindungsgemäß wird der homogene Kontakt von dem Kolben auf die Hülse durch das Kontaktelement sichergestellt, indem das Kontaktelement den Kolben sowie die Hülse umfänglich kontaktiert.
Vorteilhafte Ausgestaltungen und Weiterbildungen ergeben sich aus den weiteren Unteransprüchen sowie aus der Beschreibung unter Bezugnahme auf die Figuren der Zeichnung.
Gemäß einer bevorzugten Ausführungsform der Erfindung ist das Kontaktelement als Kontaktring mit federnden Kontaktelementen, ausgebildet. Somit ist ein umfänglicher, homogener Kontakt zwischen der Hülse und dem Kolben auch bei seitlichen Krafteinwirkungen sichergestellt. Hierdurch wird der homogene Kontakt weiter verbessert. Zudem schaffen die federnden Kontaktzungen einen gewissen Toleranzausgleich, indem die Kontaktzungen den Kolben mittig in dem Kontaktring halten.

Erfindungsgemäß ist das Kontaktelement als Kreisring mit einer Bohrung und mit abgewinkelten Kontaktzungen ausgebildet. Innerhalb des Kreisringes bzw. der abgewinkelten Kontaktzungen sind die Feder sowie der Kolben angeordnet. Die Kontaktzungen sind wenigstens teilweise von der Hülse ummantelt. Auf diese Weise verläuft ein Signal bzw. Strom im Wesentlichen über das Kontaktelement. Dementsprechend ist der Bereich innerhalb der Kontaktzungen im Wesentlichen feldfrei. Folglich ist ein Isolierteil zur Ausführung der Erfindung nicht zwingend erforderlich.
Erfindungsgemäß weist der Kolben eine Stufe auf, welche eingerichtet ist, mit einem korrespondierenden inneren Anschlagelement der Hülse zusammenzuwirken, um den Kolben in der Hülse zu halten. Weiter bevorzugt weist die Hülse an einer inneren Oberfläche zu dem Kolben korrespondierende Führungsflächen auf. Auf diese Weise wird eine Führung für den Kolben bereitgestellt, die ein Verkanten des Kolbens in dem Federkontaktstift verhindert.
Gemäß einer bevorzugten Ausführungsform der Erfindung weist das Kontaktelement Rastelemente auf, welche eingerichtet sind, mit der Hülse zu verrasten. Beispielsweise können die Rastelemente als Krallen ausgebildet sein.
Gemäß einer bevorzugten Ausführungsform der Erfindung ist die Hülse aus Kunststoff gefertigt.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine weitere Ausführungsform eines erfindungsgemäßen Federkontaktstiftes;
- Fig. 2: zeigt ein Kontaktelement eines erfindungsgemäßen Federkontaktstiftes gemäß Fig. 1;
- Fig. 3: zeigt eine Hülse eines erfindungsgemäßen Federkontaktstiftes gemäß Fig. 1;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Im Folgenden werden die Figuren 1, 2 und 3 übergreifend beschrieben.
Figur 1 zeigt eine schematische Schnittsicht eines erfindungsgemäßen Federkontaktstiftes 300 gemäß einer weiteren, alternativen Ausführungsform.
Figur 2 zeigt eine schematische Perspektivansicht eines erfindungsgemäßen Kontaktelements 311 gemäß Figur 1.
Figur 3 zeigt eine schematische Schnittsicht einer erfindungsgemäßen Kunststoffhülse 301 gemäß Figur 1.

Der Federkontaktstift 300 weist eine Kunststoffhülse 301, ein Befestigungselement 303, welches als Dorn ausgebildet ist, eine Feder 305, einen Kolben 307 und ein Kontaktelement 311 auf.

Die Kunststoffhülse 301 weist ein Anschlagelement 319 auf. Das Anschlagelement 319 wirkt mit einer Stufe 317 des Kolbens 307 zusammen. Das Anschlagelement 319 verhindert, dass der Kolben 307 von der Feder 305 zu weit nach oben gedrückt wird. Die Kunststoffhülse 301 weist zur Führung des Kolbens 307 drei Führungsflächen 321 auf. Die Führungsflächen 321 dienen der Führung des Kolbens 307 bei einer axialen Bewegung.

Typischerweise wird der Kolben 307 in verstecktem Zustand von der Feder 305 gegen das Anschlagelement 319 der Kunststoffhülse gedrückt. Die Eigenschaften der Feder 305, insbesondere Federweg und Federhärte, sind maßgeblich für die aufzubringende Steckkraft des Federkontaktes 300. Der Federweg des Federkontaktstiftes 300 beträgt in etwa 1 mm. Die Feder 305 ist als Spiralfeder, welche um den Dorn gewickelt ist, ausgebildet. Der Kolben 307 weist eine zu der Feder 305 korrespondierende Vertiefung 328 auf. Der Kolben 307 ist an der Vertiefung 328 auf die Feder 305 aufgesetzt.

Das Befestigungselement 303 bzw. der Dorn ist durch eine Ausnehmung 325 des Kontaktelements 311 hindurchgeführt. Dabei bildet das Befestigungselement 303 einen Anschlag für das Kontaktelement 311.

Das Kontaktelement 311 umfasst einen Bodenbereich, welcher als Kreisring ausgebildet ist, und an den Kreisring 315 angeformte Kontaktzungen 313. Der Kreisring 315 umfasst die Bohrung 325, welche zudem Dorn korrespondierend dimensioniert ist. Der Durchmesser des Kreisringes ist derart dimensioniert, dass der Kolben 307, der Dorn und die Feder 305 radial innerhalb des Kontaktelements 311 angeordnet sind. Die Kontaktzungen 313 sind in einem oberen Bereich radial nach innen gebogen, um den Kolben 307 zu kontaktieren. Auf diese Weise wird zugleich ein Toleranzausgleich bereitgestellt, indem sich die Kontaktzungen 313 an die Konturen des Kolbens 307 bzw. an die inneren Konturen der Hülse 301 anpassen werden.

### Bezugszeichenliste

- 300: Federkontaktstift
- 301: Hülse
- 303: Befestigungselement
- 305: Feder
- 307: Kolben
- 311: Kontaktelement
- 313: Kontaktzungen
- 315: Kreisring
- 317: Stufe
- 319: Anschlag
- 321: Führungsflächen
- 323: Rastelement
- 325: Bohrung
- 328: Vertiefung

## Patentansprüche

1. Federkontaktstift (300) für elektronische Komponenten
mit einer Hülse (301); mit einer in der Hülse (301) angeordneten Feder (305); mit einem Kolben (307), welcher zumindest teilweise in der Hülse (301) angeordnet ist; und mit einem Kontaktelement (311), welches zumindest teilweise in der Hülse (301) angeordnet ist und welches eingerichtet ist, die Hülse ( (301) und/oder den Kolben (307) zu kontaktieren, wobei das Kontaktelement (311) abgewinkelte Kontaktzungen (313) umfasst, wobei das Kontaktelement den Kolben (307) kontaktiert, wobei der Kolben eine Stufe (317) aufweist, welche eingerichtet ist, mit einem korrespondierenden inneren Anschlagelement (319) der Hülse zusammenzuwirken, um den Kolben in der Hülse zu halten,
**dadurch gekennzeichnet, dass**
das Kontaktelement (311) als Kreisring (315) mit einer Bohrung (325) ausgebildet ist.

2. Federkontaktstift nach Anspruch 1 wobei die Hülse an einer inneren Oberfläche zu dem Kolben korrespondierende Führungsflächen (321) aufweist.

3. Federkontaktstift Anspruch 1, wobei das Kontaktelement (311) als Kontaktring (315) ausgebildet ist, welcher federnde Kontaktzungen (313) aufweist.

4. Federkontaktstift nach einem der vorstehenden Ansprüche, wobei das Kontaktelement Rastelemente (323) aufweist, welche eingerichtet sind, mit der Hülse zu verrasten.

5. Federkontaktstift nach einem der vorstehenden Ansprüche, wobei die Hülse aus Kunststoff gefertigt ist und/oder wobei der Durchmesser der Hülse 2 mm - 5 mm, insbesondere 3 mm - 4 mm beträgt und/oder wobei die Kontaktkraft des Federkontaktstiftes wenigstens 0,3 N, insbesondere wenigstens 0,5 N beträgt.

6. Herstellungsverfahren für einen Federkontaktstift nach einem der vorstehenden Ansprüche und mit einer Länge von 8 mm bis 15 mm und/oder mit einem Durchmesser zwischen 0,5 mm und 3 mm, solches Verfahren umfassend die folgenden Schritte:
- Bereitstellen einer Hülse (301);
- Einsetzen einer Feder (305) in die Hülse (301);
- Montieren eines Kontaktelements (311), welches als Kontaktring (315) mit Kontaktzungen (313) ausgebildet ist, in der Hülse (301);
- Einsetzen eines Kolbens (307) in die Hülse (301).

## Claims

1. A spring-loaded contact pin (300) for electronic components having a sleeve (301);
having a spring (305) arranged in the sleeve (301);
having a piston (307), which is arranged at least partially in the sleeve (301); and having a contact element (311), which is arranged at least partially in the sleeve (301) and which is set up to contact the sleeve (301) and/or the piston (307),
wherein the contact element (311) comprises angled contact tongues (313), wherein the contact element contacts the piston (307), wherein the piston has a step (317), which is set up to interact with a corresponding inner stop element (319) of the sleeve, in order to hold the piston in the sleeve,
**characterized in that**
the contact element (311) is designed as an annular ring (315) with a borehole (325).

2. A spring-loaded contact pin according to Claim 1 wherein the sleeve has guide surfaces (321) corresponding to the piston on an inner surface.

3. A spring-loaded contact pin According to Claim 1 wherein the contact element (311) is designed as a contact ring (315), which has resilient contact tongues (313).

4. A spring-loaded contact pin according to any one of the preceding claims, wherein the contact element has latching elements (323), which are set up to latch with the sleeve.

5. A spring-loaded contact pin according to any one of the preceding claims, wherein the sleeve is made from plastic and/or wherein the diameter of the sleeve is 2 mm - 5 mm, in particular 3 mm - 4 mm and/or wherein the contact force of the spring-loaded contact pin is at least 0.3 N, in particular, at least 0.5 N.

6. A production method for a spring-loaded contact pin according to any one of the preceding claims and with a length of 8 mm to 15 mm and/or with a diameter between 0.5 mm and 3 mm, such a method comprising the following steps:
- Provision of a sleeve (301);
- insertion of a spring (305) into the sleeve (301);
- mounting of a contact element (311), which is designed as a contact ring (315) with contact tongues (313), in the sleeve (301);
- insertion of a piston (307) into the sleeve (301).

## Revendications

1. Broche de contact à ressort (300) pour des composants électroniques avec un manchon (301) ;
avec un ressort (305) disposé dans le manchon (301) ;
avec un piston (307), qui est disposé au moins partiellement dans le manchon (301) ; et
avec un élément de contact (311), qui est disposé au moins partiellement dans le manchon (301) et qui est conçu pour mettre en contact le manchon (301) et/ou le piston (307),
l'élément de contact (311) comprenant des languettes de contact pliées (313), l'élément de contact mettant en contact le piston (307) le piston comprenant un étage (317) qui est conçu pour interagir avec un élément de butée interne (319) correspondant du manchon, afin de maintenir le piston dans le manchon,
**caractérisée en ce que** l'élément de contact (311) est conçu comme un anneau circulaire (315) avec un alésage (325).

2. Broche de contact à ressort selon la revendication 1, le manchon comprenant, au niveau d'une surface interne, des surfaces de guidage (321) correspondant au piston.

3. Broche de contact à ressort selon la revendication 1, l'élément de contact (311) étant conçu comme un anneau circulaire (315) qui comprend des languettes de contact élastiques (313).

4. Broche de contact à ressort selon l'une des revendications précédentes, l'élément de contact comprenant des éléments d'encliquetage (323) qui sont conçus pour s'encliqueter avec le manchon.

5. Broche de contact à ressort selon l'une des revendications précédentes, le manchon étant constitué de matière plastique et/ou le diamètre du manchon étant de 2 mm à 5 mm, plus particulièrement de 3 mm à 4 mm et/ou la force de contact de la broche de contact à ressort est d'au moins 0,3 N, plus particulièrement d'au moins 0,5 N.

6. Procédé de fabrication pour une broche de contact à ressort selon l'une des revendications précédentes, avec une longueur de 8 mm à 15 mm et/ou avec un diamètre entre 0,5 mm et 3 mm, ce procédé comprenant les étapes suivantes :
- préparation d'un manchon (301) ;
- insertion d'un ressort (305) dans le manchon (301) ;
- montage d'un élément de contact (311), qui est conçu comme un anneau de contact (315) avec des languettes de contact (313), dans le manchon (301) ;
- insertion d'un piston (307) dans le manchon (301).
